# FASCICULE DE BREVET EUROPEEN

(11) **EP 0 117 202 B1**
(45) Date de publication et mention de la délivrance du brevet: **28.05.1986**
(21) Numéro de dépôt: 84400316.0
(22) Date de dépôt: 16.02.1984
(51) Int. Cl.: B05D 1/00, B63B 59/00, E04G 21/28

(54) **Procédé permettant l'application et la polymérisation de peintures et revêtements en saison hivernale dans des cuves de navires**
Verfahren zum Ermöglichen des Anbringens und Polymerisierens von Anstrichen und Bekleidungen in Schiffsräumen während des Winters
Method to enable the application and polymerisation of paintings and coatings during winter in shipholds

(30) Priorité: 18.02.1983 FR 8302647
(43) Date de publication de la demande: 29.08.1984
(73) Titulaire: CHANTIERS DU NORD ET DE LA MEDITERRANEE, 75016 Paris (FR)
(72) Inventeur: Le Cousin, Georges, F-59240 Dunkerque (FR)
(74) Mandataire: Polus, Camille

## Description

La présente invention se rapporte à un procédé permettant, en saison hivernale, l'application et la polymérisation de peintures et revêtements à une température prédéterminée supérieure à la température ambiante pour le revêtement intérieur de cuves ou citernes de navires appelés à transporter des produits liquides.

On sait que pour le transport par navires de produits liquides, par exemple chimiques ou alimentaires, il est nécessaire d'enduire les parois intérieures des cuves ou citernes de fret, d'une peinture ou d'un revêtement de façon à éviter le contact direct entre ces produits et les parois métalliques desdites cuves.

Or, certaines conditions doivent être impérativement respectées au moment de l'application de ce type de peinture et maintenues pendant un temps déterminé. Parmi ces conditions, il faut notamment que la température des parois métalliques des cuves à traiter soit supérieure à environ 10 °C pendant la phase d'application et surtout que cette température soit maintenue pendant toute la phase de polymérisation qui dure plusieurs jours. En effet, si la température chute au-dessous de ce point critique, ce qui est souvent le cas en période hivernale dans certaines régions, la réaction de polymérisation de la peinture ne se produit pas ou s'arrête : il ne reste plus qu'à l'enlever et recommencer une nouvelle application sous des conditions climatiques plus favorables, entraînant par conséquent un retard dans le programme de construction et évidemment une augmentation du coût de production.

De plus, le traitement interne de ces cuves s'inscrit dans un programme précis de construction, il est conditionné par l'achèvement des travaux à feu (soudage, découpage, meulage), et il représente une phase bien précise des travaux d'armement, l'ordre logique dans lequel il est effectué fait qu'il se trouve sur le chemin critique de la réalisation de l'ensemble.

Dans ces conditions, pour réaliser la contrainte thermique imposée par le fournisseur de peinture ou revêtement, il fallait jusqu'à présent, soit adapter le programme de construction à la saison et. par conséquent entreprendre ces travaux de peinture durant la période de l'année la plus favorable, ou soit effectuer les travaux de revêtement dans une région appropriée, certain chantier n'hésitant pas à envoyer le navire, par exemple en Afrique du Nord ou en Grèce ce qui augmente considérablement le prix de revient et les délais de fabrication.

L'invention qui remédie à de tels inconvénients, permet donc, pendant la saison hivernale, l'application et la polymérisation de peintures ou revêtements dans des cuves de navires.

Suivant l'invention, le procédé consiste à envelopper les parois extérieures des cuves à traiter d'une couche d'un matériau thermiquement isolant constitué par de la mousse de polyuréthane en panneaux ou projetée et à chauffer l'intérieur desdites cuves et les volumes délimités par les capacités adjacentes pour maintenir dans celles-ci une température suffisante pendant l'application et la polymérisatidn de la peinture.

L'invention sera mieux comprise à l'aide de la description suivante se rapportant à un mode de réalisation particulier donné à titre d'exemple et en se référant aux dessins annexés qui représentent:
Figure 1 une vue schématique montrant l'application du procédé conforme à l'invention sur une tôle de bordé-d'un navire.
Figure 2 une vue schématique montrant l'application du procédé sur une tôle de pont.

Les navires transports de produits liquides comportent plusieurs cuves ou citernes dont certaines sont affectées par exemple au transport de produits chimiques ou alimentaires. Les parois intérieures de ces cuves doivent donc être enduites de peintures époxydiques solvantées. Ces cuves ont au minimum une paroi exposée à l'air (cuve centrale) ou deux parois exposées à l'air et à l'eau de mer suivant des proportions de surfaces différentes.

On a représenté sur la figure 1, une tôle métallique 2 de bordé constituant la paroi extérieure d'une cuve latérale 1 d'un navire dans laquelle une température supérieure à 10 °C doit être impérativement maintenue d'une part au cours de l'application de la peinture 3 sur la face intérieure de la tôle 2 et d'autre part pendant toute la phase de polymérisation de cette peinture qui dure plusieurs jours.

Pour cela, la température ambiante à l'intérieur de la cuve et dans les volumes délimitées par les capacités adjacentes à la cuve à traiter étant entretenue par soufflage d'air chaud, on applique sur la face extérieure de la tôle métallique 2, une couche 4 de mousse de polyuréthane ayant une épaisseur d'environ 50 millimètres dans le but d'éviter la propagation du froid par conductibilité thermique de la tôle.

Sur la partie exposée à l'air, c'est-à-dire au-dessus de la ligne de flottaison 5, cette couche isolante 4 est formée de panneaux de mousse 6 maintenus par des supports plastiques 7 directement collés sur la tôle métallique 2 et par des rondelles de fixation 8 ou éventuellement par des aimants de maintien. Les arêtes des panneaux extrêmes, ainsi que les panneaux entre eux, sont étanchés par de la mousse projetée 9, afin d'éviter les infiltrations d'eau et d'air.

La partie de la coque du navire située sous la ligne de flottaison 5 en contact avec l'eau de mer est isolée par de la mousse projetée 10 qui présente l'avantage de parfaitement adhérer sur la tôle métallique 2 ce qui permet de lancer le navire et de continuer les travaux à flot, tout en permettant la réalisation de la polymérisation de la peinture, en maintenant la température à l'intérieur de la cuve traitée au-dessus du point critique. Si la température de l'eau de mer est toujours supérieure à 10 °C, l'isolation s'arrête au niveau de la ligne de flottaison.

Sur les tôles de pont 20 du navire (figure 2) en contact avec l'air, on procède de la même manière en appliquant des panneaux de mousse 6 encastrés entre les structures en relief 11 de la coque et maintenues par les supports plastiques 7 et les rondelles de fixation 8 ou par les aimants de maintien. Les arêtes des panneaux extrêmes, ainsi que les panneaux entre eux sont également étanchés par de la mousse projetée 9. Les structures en relief 11 sont revêtues par un film polyane 12 sur lequel est projetée de la mousse isolante 13 pour former une liaison étanche avec les panneaux 6 et éviter les ponts thermiques ; le film polyane facilitant l'enlèvement de la mousse projetée.

Quand la polymérisation de la peinture est terminée, les rondelles de fixation sont cassées et l'enlèvement des panneaux de mousse devient facile aussi bien sur le pont que sur le bordé. Les emplacements touchés par des projections de mousse sont grattés et la partie de carène traitée en isolation projetée est faite également par grattage ou balayage au sable lors de l'opération de carénage précédant la réalisation des essais en mer.

L'utilisation de mousse projetée seulement sur les parties immergées permet la réduction considérable du coût d'application et du coût d'enlèvement du produit. De plus, la mousse de polyuréthane présente l'avantage d'être un produit facile à poser et hydrofuge tout en ayant une résistance mécanique convenable pour les déplacements du personnel et la suite des travaux par la pose de plaques de contre-plaqué assurant une répartition de la charge.

Ce procédé d'isolation des parois extérieures des cuves de navires permet donc, en période hivernale, de maintenir à l'intérieur desdites cuves une température suffisante pour l'application et la polymérisation de peintures ou revêtements et cela quelle que soit la température de l'air et de l'eau de mer.

## Revendications

1. Procédé permettant, en saison hivernale, l'application et la polymérisation de peintures et revêtements à une température prédéterminée supérieure à la température ambiante, pour le revêtement intérieur de cuves ou citernes de navires, caractérisé par le fait qu'il consiste à envelopper les parois extérieures (2-20) des cuves (1) à traiter d'une couche (4) d'un matériau thermiquement isolant constitué par de la mousse de polyuréthane en panneaux (6) ou projetée (10) et à chauffer l'intérieur desdites cuves et les volumes délimités par les capacités adjacentes pour maintenir dans celles-ci une température suffisante pendant l'application et la polymérisation de la peinture (3) ou du revêtement.

2. Procédé selon la revendication 1, caractérisé par le fait que l'épaisseur de la couche (4) du matériau thermiquement isolant est d'environ 50 millimètres.

3. Procédé selon la revendication 1, caractérisé par le fait que les panneaux (6) de mousse de polyuréthane sont appliqués sur les tôles métalliques de pont (20) et sur les tôles métalliques de bordé (2) non immergées.

4. Procédé selon la revendication 3, caractérisé par le fait que les panneaux (6) de mousse de polyuréthane sont maintenus par des supports plastiques (7) directement collés sur la tôle métallique et par des rondelles de fixation (8) ou par des aimants de maintien.

5. Procédé selon la revendication 3, caractérisé par le fait que les arêtes des panneaux extrêmes et les panneaux entre eux sont étanchés par de la mousse de polyuréthane projetée (9).

6. Procédé selon la revendication 1, caractérisé par le. fait que la mousse de polyuréthane projetée (10-13) est appliquée d'une part sur les tôles métalliques de bordé (2) immergées et d'autre part sur les structures en relief (11) au-dessus d'un film polyane (12).

## Claims

1. A process permitting, in the winter season, the application and the polymerization of paints and coatings at a predetermined temperature higher than the ambient temperature, for the interior coating of ship tanks or cisterns, characterised in that it comprises enveloping the outer walls (2-20) of the tanks (1) to be treated with a layer (4) of a thermally insulating material constituted by polyurethane foam in the form of panels (6) or in the sprayed form (10) and heating the interior of said tanks and the volumes defined by the adjacent chambers for maintaining in the latter a sufficient temperature during the application and the polymerization of the paint (3) or of the coating.

2. A process according to claim 1, characterised in that the thickness of the layer (4) of thermally insulating material is about 50 mm.

3. A process according to claim 1, characterised in that the panels (6) of polyurethane foam are applied on the metal deck sheets (20) and on the non-immersed metal side sheets (2).

4. A process according to claim 3, characterised in that the panels (6) of polyurethane foam are maintained by plastics supports (7) directly adhered to the metal sheet and by fixing washers (8) or by maintaining magnets.

5. A process according to claim 3, characterised in that the edges of the end panels and the joints between the panels are rendered fluidtight by sprayed polyurethane foam (9).

6. A process according to claim 1, characterised in that the sprayed polyurethane foam (10-13) is applied, on one hand, on the immersed metal side sheets (2) and, on the other hand, on the structures in relief (11) above a polyane film (12).

## Patentansprüche

1. Verfahren, das im Winter die Anbringung und die Polymerisation von Anstrichen und Auskleidungen bei einer vorbestimmten Temperatur über der Umgebungstemperatur ermöglicht, zum inneren Auskleiden von Wannen oder Behältern von Schiffen, dadurch gekennzeichnet, daß es darin besteht, die äußeren Wände (2, 20) der zu behandelnden Wannen (1) mit einer Schicht (4) aus einem wärmeisolierenden Material zu ummanteln, das aus Polyurethanschaumplatten (6) oder -aufspritzung (10) besteht, und das Innere der Wannen und die durch die angrenzenden Räume begrenzten Volumina zu erhitzen, um in diesen während der Anbringung und der Polymerisation des Anstrichs (3) oder der Auskleidung eine ausreichende Temperatur aufrechtzuerhalten.

2. Verfahren nach Anspruch 1, dadurch gekennzeichnet, daß die Dicke der Schicht (4) aus dem wärmeisolierenden Material etwa 50 mm ist.

3. Verfahren nach Anspruch 1, dadurch gekennzeichnet, daß die Platten (6) aus Polyurethanschaum auf den Metallblechen des Decks (20) und auf den Metallblechen der Außenwand (2), die nicht eingetaucht sind, angebracht werden.

4. Verfahren nach Anspruch 3, dadurch gekennzeichnet, daß die Platten (6) aus Polyurethanschaum durch plastische Halter (7), die direkt auf das Metallblech geklebt sind, und durch Befestigungsunterlegscheiben (8) oder durch Haltemagnete gehalten werden.

5. Verfahren nach Anspruch 3, dadurch gekennzeichnet, daß die Kanten der äußersten Platten und die Platten untereinander durch aufgespritzten Polyurethanschaum (9) abgedichtet werden.

6. Verfahren nach Anspruch 1, dadurch gekennzeichnet, daß der aufgespritzte Polyurethanschaum (10, 13) einerseits auf die eingetauchten Metallbleche der Außenwand (2) und andererseits auf die Relief-Konstruktionsteile (11) über einem Polyanfilm (12) aufgebracht-wird.
